# EUROPÄISCHE PATENTSCHRIFT

(11) **EP 2 059 352 B1**
(45) Veröffentlichungstag und Bekanntmachung des Hinweises auf die Patenterteilung: **07.05.2014**
(21) Anmeldenummer: 07801697.9
(22) Anmeldetag: 16.08.2007
(51) Int. Cl.: B08B 9/20, B08B 9/30, B08B 9/34

(54) **VERFAHREN ZUR BEHANDLUNG VON FLASCHEN ODER DERGLEICHEN BEHÄLTER IN EINER REINIGUNGSMASCHINE SOWIE REINIGUNGSMASCHINE**
METHOD FOR TREATING BOTTLES OR SUCH LIKE CONTAINERS IN A CLEANING MACHINE AND ALSO CLEANING MACHINE
PROCÉDÉ POUR TRAITER DES BOUTEILLES OU DES RÉCIPIENTS ANALOGUES DANS UNE MACHINE DE NETTOYAGE, ET MACHINE DE NETTOYAGE

(30) Priorität: 23.08.2006 DE 102006039599
(43) Veröffentlichungstag der Anmeldung: 20.05.2009
(73) Patentinhaber: KHS GmbH, 44143 Dortmund (DE)
(72) Erfinder: MOLITOR, Bernd, 58730 Fröndenberg (DE); JENDRICHOWSKI, Klaus, 59439 Holzwickede (DE)
(86) Internationale Anmeldenummer: PCT/EP2007/007242
(87) Internationale Veröffentlichungsnummer: WO 2008/022740

(56) Entgegenhaltungen:
- GB-A- 168 755
- GB-A- 224 658
- GB-A- 1 209 323
- US-A- 899 017

## Beschreibung

Die Erfindung bezieht sich auf ein Verfahren gemäß Oberbegriff Patentanspruch 1 sowie auf eine Reinigungsmaschine gemäß Oberbegriff Patentanspruch 20, wie in GB 1209323 gezeigt.

Reinigungsmaschinen zum Reinigen von Flaschen oder anderen Behältern sind in unterschiedlichen Ausführungen bekannt. Bei derartigen Maschinen erfolgt die Behandlung der Behälter üblicherweise u.a. in wenigstens einem Tauchbad, welches bei betriebsbereiter Reinigungsmaschine mit einer Reinigungsflüssigkeit (z. B. Lauge oder Säure) gefüllt ist. Mit einem umlaufenden Transportsystem werden die in Aufnahmen von Behälterträgern dieses Systems angeordneten Behälter durch das Tauchbad bewegt, so dass die Behälter hierbei vollständig in der Reinigungsflüssigkeit untergetaucht sind.

Um die Wirkung der Reinigungsflüssigkeit des Tauchbades im Bezug auf die Behandlung der Innenflächen der Behälter zu verbessern ist bereits bekannt (GB 168 755, GB 224 658), die in der Reinigungsflüssigkeit des Tauchbades untergetauchten Behälter im Inneren mit einem Behandlungsstrahl eines Behandlungsmediums, beispielsweise mit einem Flüssigkeitsstrahl oder einem Luftstrahl, zu beaufschlagen, um so einen Austausch der in dem jeweiligen Behälter vorhandenen Behandlungsflüssigkeit gegen neue Behandlungsflüssigkeit aus dem Tauchbad und damit auch den Reinigungseffekt zu verbessern. Die Beaufschlagung der Behälter mit dem Behandlungsstrahl erfolgt dabei jeweils über , eine Behandlungsdüse, die im Tauchbad oberhalb der horizontalen Bewegungsbahn der aufrecht stehenden, d.h. mit ihrer Behälteröffnung oder -mündung nach oben orientierten Behälter angeordnet sind.

Bekannt ist weiterhin (US 899,017), bei einer Flaschenreinigungsmaschine jede Aufnahme für eine Flasche am Transportsystem mit einer Behandlungsdüse in Form eines Düsenrohrs zu versehen, welches durch die Flaschenmündung in die in der jeweiligen Flaschenaufnahme angeordnete Flasche hineinreicht. Im Tauchbad bildet das Transportsystem eine Umlenkung, an der das die Flaschenaufnahmen aufweisenden Transportelement dieses Systems um eine senkrecht zur Transportrichtung orientierte horizontale Achse umgelenkt ist. Um die in der Reinigungsflüssigkeit des Tauchbades untergetauchten Flaschen zusätzlich auch Innen mit einer Behandlungsflüssigkeit zu behandeln sind an der Umlenkung synchron mit den Flaschenaufnahmen umlaufende Anschlüsse vorgesehen, die die in den Flaschenaufnahmen vorhandenen Behandlungsdüsen jeweils mit einer Quelle zum Zuführen des Behandlungsmediums gesteuert verbinden. Allein schon durch das notwendige Ankoppeln und Abkoppeln dieser Verbindungen an die Behandlungsdüsen ergibt sich eine mechanisch aufwendige, teuere und auch störanfällige Konstruktion.

Aufgabe der Erfindung ist es, ein Verfahren aufzuzeigen, mit dem bei einem reduzierten konstruktiven Aufwand eine wirksame Beaufschlagung des Innenraumes von Flaschen oder dergleichen Behältern beim Passieren eines Tauchbades mit einem Behandlungsstrahl zur Verbesserung der Wirkung dieses Tauchbades erreicht ist. Zur Lösung dieser Aufgabe ist ein Verfahren entsprechend dem Patentanspruch 1 ausgebildet. Eine Reinigungsmaschine, in die dieses Verfahren integriert ist, ist Gegenstand der Patentanspruchs 20.

Bei der Erfindung erfolgt die Beaufschlagung des jeweils behandelten Behälters mit dem Behandlungsstrahl in einem Freistrahlverfahren, d.h. die Behandlungsdüsenanordnung oder Behandlungsdüse, mit deren Behandlungsstrahl der Innenraum des behandelten Behälters durch die Behälteröffnung oder -mündung beaufschlagt wird, ist von dieser Behältermündung, aber auch von der, den Behälter aufnehmenden Behälteraufnahme des Transportsystems beabstandet.

Weiterhin erfolgt die Beaufschlagung der Behälter mit dem Behandlungsstrahl in einem Tauchbad, während die Behälter vollständig, zumindest aber mit ihrer Mündung in der dortigen Reinigungsflüssigkeit untergetaucht sind.

Weiterhin erfolgt die Beaufschlagung der Behälter im Bereich einer im Tauchbad gebildeten Umlenkung der Transportstrecke in der Weise, dass der jeweilige Behandlungsstrahl nur auf solche Behälter ausgebracht wird, die aufgrund des Verlaufs der Transportstrecke an der Umlenkung mit ihrer Behälteröffnung oder mündung nach unten orientiert sind und bei denen die in Richtung des Behandlungsstrahles verlaufende Komponente ihrer Gewichtskraft der auf diese Behälter einwirkenden Kraft des jeweiligen Behandlungsstrahls zumindest soweit entgegenwirkt, dass ein Verschieben oder gar ein Anheben des jeweiligen Behälters durch den Behandlungsstrahl in der Behälteraufnahme nicht erfolgt.

Durch die Neigung oder Orientierung, die die Behälter bei der Behandlung aufweisen, wird der angestrebte Austausch der Behandlungsflüssigkeit im Inneren jedes behandelten Behälters zusätzlich gefördert.

Weiterbildungen sind Gegenstand der Unteransprüche. Die Erfindung wird im Folgenden anhand der Figuren an einem Ausführungsbeispiel näher erläutert. Es zeigen:
- Fig. 1: in schematischer Darstellung und in Seitenansicht eine Reinigungsmaschine zum Reinigen von Behältern in Form von Flaschen;
- Fig. 2: in Einzeldarstellung und in Seitenansicht eine Behandlungsdüsenanordnung gemäß der Erfindung;
- Fig. 3: die Behandlungsdüsen einer Düsenreihe der Behandlungsdüsenanordnung der Figur 2;
- Fig. 4: in schematischer Einzeldarstellung eine als Ringdüse ausgebildete Behandlungsdüse, zusammen mit weiteren Funktionselementen.

In den Figuren ist 1 eine Reinigungsmaschine zum Reinigen von Flaschen 2. In dem von einem Gehäuse 3 gebildeten Innenraum 4 der Reinigungsmaschine 1 ist ein Transportsystem 5 vorgesehen, mit welchem die zu reinigenden Flaschen 2 durch verschiedene Behandlungszonen bewegt werden, und zwar von einem Flascheneinlauf 6 u.a. durch ein erstes, eine Reinigungsflüssigkeit, z.B. Lauge, enthaltendes Tauchbad 7, anschließend durch ein zweites, eine Reinigungsflüssigkeit, beispielsweise Säure, enthaltendes Tauchbad 8 und durch verschiedene Abspritzstationen 9, an denen jeweils ein Abspritzen der Flaschenaußen- sowie - innenflächen mit Spritzstrahlen aus Reinigungsflüssigkeiten und schließlich mit ReinWasser erfolgt, sodass die gereinigten Flaschen 2 mit dem Transportsystem 5 schließlich an den Flaschenauslauf bzw. an die Flaschenabgabe 14 gelangen.

Das Transportsystem besteht in der dem Fachmann bekannten Weise aus einer Vielzahl von in Transportrichtung A aneinander anschließenden und mit umlaufenden Transportketten bewegten Flaschenkörben 15, von denen jeder bei der start vereinfacht dargestellten Ausführungsform drei senkrecht zur Transportrichtung A nebeneinander angeordnete Flaschenzellen 16 bildet. In jeder Flaschenzelle 16 ist eine Flasche 2 zentriert so aufgenommen, dass diese mit ihrer Flaschenmündung 2.1 im Wesentlichen deckungsgleich mit einer Öffnung 17 an dem sonst geschlossenen Ende der betreffenden Flaschenzelle 16 liegt.

Das Transportsystem 5 weist mehrere Umlenkungen auf, die in der Figur 1 allgemein mit 18 - 22 bezeichnet sind und von denen sich die Umlenkung 19 innerhalb des Tauchbades 8 befindet. Beim Vorbeibewegen an der Umlenkung 19 sind die Flaschen 2 mit ihrer Flaschenachse FA radial oder etwa radial zur horizontalen Achse dieser Umlenkung orientiert, und zwar derart, dass die Flaschenmündungen 2.1 und auch die Öffnungen 17 der sich dort vorbeibewegenden Flaschenzellen dieser Achse zugewandt sind.

An der Umlenkung 19 ist eine Behandlungsdüsenanordnung 23 vorgesehen, die synchron mit der Bewegung der Flaschenkörbe 15 um die Achse dieser Umlenkung umlaufend angetrieben ist. Die in den Figuren 2 und 3 näher dargestellte Behandlungsdüsenanordnung 23 besteht im Wesentlichen aus einem trommelartigen Träger 24. Auf diesem sind in gleichmäßigen Winkelabständen, die jeweils dem Achsabstand zweier in Transportrichtung A aufeinander folgender Flaschenkörben 15 entspricht, Düsenreihen 25 vorgesehen, die sich parallel zur Achse der Drehbewegung (Pfeil B) der Behandlungsdüsenanordnung 23 erstrecken und jeweils der Anzahl der Flaschenzellen 16 je Flaschenkorb 15 entsprechend drei Behandlungsdüsen 26 aufweisen.

Bei in Betrieb befindlicher Reinigungsmaschine 1 befindet sich die Umlenkungen 19 und damit auch die innerhalb dieser Umlenkung vorgesehene Behandlungsdüsenanordnung 23 innerhalb des Tauchbades 8 unterhalb des Niveaus des Flüssigkeitsspiegels der Behandlungsflüssigkeit.

Die mit den Flaschenkörben 15 bewegten Flaschen 2 besitzen bei der Annäherung an die Umlenkung 19 zunächst eine solche Orientierung, dass die Flaschen 2 mit ihrem Flaschenboden nach unten und mit ihrer Flachenmündung 2.1 nach oben orientiert sind. Im Bereich der Umlenkung 19 werden die Flaschen 2 durch den Verlauf der Transportstrecke des Transportsystems 5 dann so gewendet, dass sie mit ihrem Flaschenboden zunehmend nach oben und mit ihrer Flaschenmündung zunehmend nach unten orientiert sind und sich im Bereich ihrer Flaschenmündung 2.1 an der die Öffnung 17 aufweisenden Seite 16.1 der Flaschenzellen 16 abstützen.

Die einzelnen Behandlungsdüsen 26 sind über eine Steuereinrichtung 27 mit dem Ausgang einer Pumpe 28 verbunden, deren Eingang über ein Filter 29 (Feinfilter) mit dem Tauchbad 8 zum Ansaugen von Reinigungsflüssigkeit aus diesem Tauchbad in Verbindung steht. Über die Steuereinrichtung 27 sind die Düsenreihen 25 derart gesteuert, dass aus den Behandlungsdüsen 26 Behandlungsstrahlen 26.1 nur in solche Flaschen 2 eingebracht werden, die im Bereich der Umlenkung 19 bereits soweit gewendet sind, dass sie mit ihrer Flaschenmündung 2.1 bereits ausreichend nach unten geneigt sind und dadurch mit einer ausreichend großen Kraftkomponente ihrer Gewichtskraft gegen die Seite 16.1 der jeweiligen Flaschenzelle 16 anliegen. Weiterhin ist der Druck der aus den angesteuerten Behandlungsdüsen 26 austretenden Behandlungsstrahlen 26.1 so eingestellt bzw. geregelt, dass die in Richtung des jeweiligen Behandlungsstrahls 26.1 wirkende Komponente der Gewichtskraft der jeweils behandelten Flasche 2 einem Ausschieben der Flasche 2 aus dem offenen Ende 16.2 der betreffenden Flaschenzelle 16 entgegen wirkt, d.h. die durch den jeweiligen Behandlungsstrahl 26.1 auf eine behandelte Flasche 2 ausgeübte Kraft kleiner oder höchstens gleich der in Richtung des Behandlungsstrahles wirksamen Kraftkomponente der Gewichtskraft dieser Flasche 2 ist. Erfindungsgemäß ist ebenfalls vorgesehen, die Vorrichtung zur Steuerung zur Steuerung der Behandlungsdüsen 26 und die Zufuhr des Behandlungsmediums zu den Behandlungsdüsen 26 derart auszubilden, dass die jeweils einer Reihe von Flaschenzellen 16 zugeordneten Behandlungsstrahlen einer Düsenreihe 25 unabhängig von den anderen Düsenreihen 25 gesteuert oder geregelt werden können. Durch diese Vorgehensweise wird es ermöglicht, die Stärke der, aus einer Düsenreihe 25 austretenden Behandlungsstrahlen während der Drehbewegung der Umlenkung 19 an die sich größenmäßig ändernden Kraftkomponenten der Gewichtskraft der Flaschen 2 anzupassen, wodurch der Austausch des Behandlungsmediums noch weiter verbessert werden kann.

Jedenfalls verbleibt jede Flasche 2 auch während des Behandlungs- oder Abschwallvorgangs vollständig in der zugehörigen Flaschenzelle 16 und mit ihrer Flaschenmündung 2.2 der Öffnung 17 unmittelbar benachbart bzw. an diese Öffnung optimal ausgerichtet.

Durch das Beaufschlagen des Flascheninnenraum mit dem Behandlungsstrahl 26.1 erfolgt ein intensiver Austausch der im Flascheninnenraum vorhandenen Behandlungsflüssigkeit gegen neue Behandlungsflüssigkeit aus dem Tauchbad 8, was eine Intensivierung der Wirkung der Behandlungsflüssigkeit in der behandelten Flasche 2 ermöglicht.

Das Behandeln der Flaschen 2 mit den Behandlungsstrahlen 26.1 erfolgt in einem Freistrahlverfahren, d.h. ohne ein Andocken und/oder Einführen von Behandlungsdüsen an bzw. in die Flaschen 2. Vielmehr sind die Behandlungsdüsen 26 jeweils von der Seite 16.1 der Flaschenzellen 16 und damit auch von den Flaschenmündungen 2.1 beabstandet.

Die Pumpe 28 ist regelbar ausgeführt, sodass das von dieser Pumpe geförderte Volumen sowie der am Ausgang der Pumpe und damit an den Behandlungsdüsen 26 erzeugte Druck regel- oder einstellbar sind, und zwar zur Anpassung der Behandlungsdüsenanordnung 23 an Flaschen 2 mit unterschiedlicher Masse und damit mit unterschiedlicher Gewichtskraft.

Durch die Steuereinrichtung 27 sind die Behandlungsstrahlen 26.1 beispielsweise so gesteuert, dass sie über die gesamte Bewegungsstrecke der Umlenkung 19, in der (Bewegungsstrecke) die Flasche ausreichend gewendet und damit mit ausreichender Gewichtskraft gegen die Wirkung der Behandlungsstrahlen 26.1 in der jeweiligen Flaschenzelle 16 gehalten sind, kontinuierlich oder aber intermittierend mit wenigstens einer Unterbrechung aus den Behandlungsdüse 26 austreten.

Der Querschnitt der Öffnungen der Behandlungsdüsen 26 und damit der Querschnitt der aus diesen Behandlungsdüsen gesteuert austretenden Behandlungsstrahlen 26.1 ist so gewählt, dass der in eine Flasche 2 gerichtete Behandlungsstrahl 26.1 ein Herausfließen der verdrängten bzw. ausgetauschten Reinigungsflüssigkeit nicht behindert. Durch entsprechende Ausbildung der Düsenöffnung der Behandlungsdüsen 26, beispielsweise als Ringdüsen kann dieser Austauschprozess verbessert werden.

Wie in der Figur 2 mit unterbrochenen Linien angedeutet besteht die Möglichkeit, die dem Tauchbad 8 entnommene Reinigungsflüssigkeit in einer an die Pumpe 28 führenden Versorgungsstrecke in einer Heizvorrichtung 30 aufzuheizen und/oder in einer Dosiereinrichtung 31 mit einer die Wirkkomponente des Tauchbades 8 bildenden Substanz (Chemikalie) nachzudosieren, sodass über die Behandlungsstrahlen 26.1 jeweils ein Austausch vorhandener Reinigungsflüssigkeit durch eine erwärmte und/oder "geschärfte" bzw. in der Wirkung verstärkte Behandlungsflüssigkeit erfolgt.

Die Figur 4 zeigt eine als Ringdüse ausgebildete Behandlungsdüse 26a, die anstelle einer Behandlungsdüse 26 Verwendung finden kann. Die Behandlungsdüse 26a besitzt eine zentrale Düsenöffnung 32, die zur Ausbildung des jeweiligen Behandlungsstrahls 26.1 dient und die über die Steuerung 27 mit dem Ausgang der Pumpe 28 in Verbindung steht. Bei dieser Ausführungsform ist der Eingang der Pumpe wiederum über das Filter 29, die Heizeinrichtung 30 sowie die Dosiereinrichtung 31 mit dem Tauchbad 8 verbunden. Die Behandlungsdüse 26a besitzt weiterhin eine Ansaugöffnung 33, die bei der dargestellten Ausführungsform die Düsenöffnung 32 ringförmig umschließt und die mit dem Eingang einer weiteren Pumpe 34 verbunden ist, deren Auslass mit dem Tauchbad 8 in Verbindung steht. Durch diese Ausbildung wird die aus einer behandelten Flasche 2 durch den Behandlungsstrahl 26.1 verdrängte bzw. ausgetauschte Behandlungsflüssigkeit zumindest teilweise über die Ansaugöffnung 33 abgesaugt, wodurch der Austausch der Reinigungsflüssigkeit in der behandelten Flasche 2 wesentlich verbessert wird. Die Erfindung wurde voranstehend an einem Ausführungsbeispiel beschrieben. Es versteht sich, dass Änderungen sowie Abwandlungen möglich sind, ohne dass dadurch der der Erfindung zugrunde liegende Gedanke verlassen wird.

Vorstehend wurde davon ausgegangen, dass das Behandlungsmedium ein flüssiges Medium ist. Grundsätzlich kann das Behandlungsmedium auch ein gasförmiges Medium sein. Auch Mischungen von flüssigen und gasförmigen Behandlungsmedien oder die Behandlung mit beiden Medien nach einander sind denkbar.

### Bezugszeichenliste

- 1: Reinigungsmaschine
- 2: Flasche
- 2.1: Flaschenmündung
- 3: Gehäuse der Reinigungsmaschine
- 4: Innenraum der Reinigungsmaschine j
- 5: Transportsystem
- 6: Flascheneinlauf oder Flaschenaufgabe
- 7, 8: Tauchbad
- 9 - 13: Spritzstationen
- 14: Flaschenauslauf oder Flaschenabgabe
- 15: Flaschenkorb
- 16: Flaschenzelle
- 16.1: geschlossenes Ende der Flaschenzelle 16
- 16.2: offenes Ende der Flaschenzelle 16
- 17: Öffnung
- 18 - 22: Umlenkung
- 23: Behandlungsdüsenanordnung
- 24: trommelartiger Träger
- 25: Düsenreihe
- 26, 26a: Behandlungsdüse
- 26.1: Düsen- oder Behandlungsstrahl
- 27: Steuerung
- 28: Pumpe
- 29: Filter, beispielsweise Feinfilter
- 30: Heizeinrichtung
- 31: Dosiereinrichtung zum Nachdosieren der Behandlungsflüssigkeit
- 32: Düsenöffnung
- 33: Ansaugöffnung
- 34: Pumpe

- A: Transportrichtung
- B: Umlaufrichtung der Behandlungsdüsenanordnung 23
- FA: Flaschenachse

## Patentansprüche

1. Verfahren zum Behandeln von Flaschen oder dergleichen Behältern (2) in einer Reinigungsmaschine (1), In der die Behälter (2) in Aufnahmen (16) von Behälterträgern (15) angeordnet auf einer Transportstrecke eines Transportsystems (5) zwischen einem Flascheneinlauf (6) und einer Flaschenabgabe (14) durch mehrere Behandlungszonen bewegt werden, von denen wenigstens eine ein Tauchbad (8) ist, wobei an einer innerhalb des Tauchbades (8) von der Transportstrecke gebildeten Umlenkung (19), an der durch den Verlauf der Transportstrecke ein Wenden der Behälter (2) aus einer mit ihrer Behälteröffnung (2.1) nach oben orientierten Lage in eine mit der Behälteröffnung (2.1) nach unten orientierten Lage erfolgt, der Innenraum jedes Behälters (2) im Tauchbad (8) mit einem Behandlungsstrahl (26.1) eines Behandlungsmediums aus einer Behandlungsdüsenanordnung (23) beaufschlagt wird,
wobei der jeweilige Behandlungsstrahl (26.1) mit einer, von dem behandelten Behälter (2) und der Behälteraufnahme beabstandeten Behendlungsdüsenanordnung (23) erzeugt und gesteuert wird, **dadurch gekennzeichnet, dass** im Betrieb der Druck und/oder das Volumen der Behandlungsstrahlen (26.1) in Abhängigkeit der Masse bzw. der Gewichtskraft der Behälter (2) eingestellt werden, wobei der Druck und/oder die Fördermenge der Pumpe (28) eingestellt und/oder geregelt wird, derart, dass nur solche Behälter (2) mit dem wenigstens einen Behandlungsstrahl (26.1) beaufschlagt werden, deren in der Achsrichtung des Behandlungsstrahles (26.1) wirkende Kraftkomponente der Gewichtskraft der Krafteinwirkung des Behandlungsstrahles zumindest soweit entgegen wirkt, dass ein Bewegen des jeweils behandelten Behälters (2) durch den Behandlungsstrahl (26.1) nicht eintritt.

2. Verfahren nach Anspruch 1, **dadurch gekennzeichnet, dass** die Behandlungsstrahlen (26.1) derart gesteuert sind, dass nur solche Behälter (2) mit dem jeweiligen Behandlungsstrahl (26.1) beaufschlagt werden, bei denen die dem Behandlungsstrahl (26.1) entgegen gerichtete Kraftkomponente ihrer Gewichtskraft wenigstens gleich der Krafteinwirkung durch den Behandlungsstrahl (26.1) ist.

3. Verfahren nach einem der Ansprüche 1 oder 2, **dadurch gekennzeichnet, dass** der Druck und/oder das Volumen der Behandlungsstrahlen (26.1) während der Behandlung wenigstens einmal geändert werden.

4. Verfahren nach Anspruch 3, **dadurch gekennzeichnet, dass** die Behandlungsstrahlen (26.1) während der Behandlung eines Behälters (2) wenigstens einmal unterbrochen werden.

5. Verfahren nach einem der vorhergehenden Ansprüche, **dadurch gekennzeichnet, dass** das Behandlungsmedium zur Erzeugung der Behandlungsstrahlen (26.1) ein flüssiges Medium oder eine Behandlungsflüssigkeit und/oder ein gasförmiges Medium ist.

6. Verfahren nach Anspruch 5, **dadurch gekennzeichnet, dass** das Behandlungsmedium zur Erzeugung der Behandlungsstrahlen (26.1) aus dem Tauchbad (8) entnommen wird, beispielsweise über eine wenigstens eine Pumpe (28) aufweisende Versorgungsstrecke.

7. Verfahren nach Anspruch 6, **dadurch gekennzeichnet, dass** das Behandlungsmedium dem Tauchbad (8) gefiltert entnommen wird.

8. Verfahren nach einem der vorhergehenden Ansprüche, **dadurch gekennzeichnet, dass** das Behandlungsmedium vor dem Ausbringen aus der Behandlungsdüsenanordnung (23) erwärmt bzw. erhitzt wird.

9. Verfahren nach einem der vorhergehenden Ansprüche, **dadurch gekennzeichnet, dass** in das Behandlungsmedium vor dem Ausbringen aus der Behandlungsdüsenanordnung (23) ein für die Behandlung wirksamer Zusatz oder Wirkstoff eingebracht wird.

10. Verfahren nach Anspruch 9, **dadurch gekennzeichnet, dass** das Behandlungsmedium mit dem Wirkstoff des Tauchbades nachdosiert wird.

11. Verfahren nach einem der vorhergehenden Ansprüche, **dadurch gekennzeichnet, dass** die Behandlungsstrahlen (26.1) derart geformt und derart auf den jeweiligen Behälter (2) gerichtet sind, dass durch den jeweiligen Behandlungsstrahl (26.1) in dem behandelten Behälter (2) bereits vorhandene Behandlungsflüssigkeit verdrängt wird.

12. Verfahren nach einem der vorhergehenden Ansprüche, **dadurch gekennzeichnet, dass** die Behandlungsdüsenanordnung (23) oder diese Anordnung bildende Behandlungsdüsen (26, 26a) mit den Behältern (2) mit bewegt werden.

13. Verfahren nach einem der vorhergehenden Ansprüche, **dadurch gekennzeichnet, dass** die durch den jeweiligen Behandlungsstrahl (26.1) aus dem behandelten Behälter (2) verdrängte Behandlungsflüssigkeit über wenigstens eine der Behälteröffnung (2.1) benachbarte Ansaugöffnung (33) zumindest teilweise abgesaugt wird.

14. Verfahren nach Anspruch 13, **dadurch gekennzeichnet, dass** das Absaugen über jeweils wenigstens eine Ansaugöffnung (33) erfolgt, die an der jeweiligen Behandlungsdüse (26, 26a) vorgesehen ist.

15. Verfahren nach Anspruch 13, **dadurch gekennzeichnet, dass** das Absaugen jeweils über eine, die jeweilige Behandlungsdüse (26a) ringförmig umschließende Ansaugöffnung (33) erfolgt.

16. Verfahren nach einem der vorhergehenden Ansprüche, **dadurch gekennzeichnet, dass** bezogen auf wenigstens eine horizontale Umlenkachse der Umlenkung (19) die Behandlungsstrahlen (26.1) radial oder in etwa radial nach außen auf die behandelten Behälter gerichtet sind.

17. Verfahren nach Anspruch 16, **dadurch gekennzeichnet, dass** die die Behandlungedüseranordnung (23) bildenden Behandlungsdüsen (26, 26a) auf einer von der Transportstrecke (5) im Bereich der Umlenkung (19) zumindest teilweise umschlossenen Bewegungsbahn bewegt werden.

18. Verfahren nach einem der vorhergehenden Ansprüche, **dadurch gekennzeichnet, dass** die Behälterträger (15) jeweils quer zur Transportrichtung (A) des Transportsystems (5) wenigstens zwei Aufnahmen (16) für jeweils einen Behälter (2) aufweisen.

19. Verfahren nach einem der vorhergehenden Ansprüche, **dadurch gekennzeichnet, dass** die Behälterträger Flaschenkörbe (15) und die Aufnahmen Flaschenzellen (16) sind.

20. Reinigungsmaschine zum Reinigen von Flaschen oder dergleichen Behältern (2), mit einem Transportsystem (5), mit welchem die Behälter (2) in Aufnahmen (16) von Behälterträgern (15) angeordnet auf einer Transportstrecke des Transportsystems (5) zwischen einem Flascheneinlauf (6) und einer Flaschenabgabe (14) durch mehrere Behandlungszonen bewegt werden, von denen wenigstens eine ein Tauchbad (8) ist, mit wenigstens einer von der Transportstrecke innerhalb des Tauchbades (8) gebildeten Umlenkung (19), an der durch den Verlauf der Transportstrecke ein Wenden der Behälter (2) aus einer mit ihrer Behälteröffnung (2.1) nach oben orientierten Lage in eine mit der Behälteröffnung (2.1) nach unten orientierten Lage erfolgt, sowie mit einer Behandlungsdüsenanordnung (23) zur Beaufschlagung des Innenraums jedes Behälters (2) im Tauchbad (8) mit einem Behandlungsstrahl (26.1) eines Behandlungsmediums,
wobei die Behandlungsstrahlen (26.1) erzeugende Behandlungsdüsenanordnung (23) von den vorbeibewegten Behältern (2) und Behälteraufnahmen (16) beabstandet ist, **dadurch gekennzeichnet, dass** im Betrieb der Druck und/oder das Volumen der Behandlungsstrahlen (26.1) in Abhängigkeit der Masse bzw. der Gewichtskraft der Behälter (2) einstellbar sind, wozu eine Pumpe (28) vorgesehen ist, bei welcher der Druck und/oder die Fördermenge einstellbar und/oder regelbar sind, und dass eine Steuereinrichtung (27) zur Steuerung der Behandlungsdüsenanordnung (23) vorgesehen ist, sodass nur solche Behälter (2) mit dem wenigstens einen Behandlungsstrahl (26.1) beaufschlagt werden, deren in der Achsrichtung des Behandlungsstrahles (26.1) wirkende Kraftkomponente der Gewichtskraft der Krafteinwirkung des Behandlungsstrahles zumindest soweit entgegen wirkt, dass ein Bewegen des jeweils behandelten Behälters (2) durch den Behandlungsstrahl (26.1) nicht eintritt.

21. Reinigungsmaschine nach Anspruch 20, **dadurch gekennzeichnet**, die Steuereinrichtung (27) für eine Steuerung der Behandlungsdüsenanordnung (23) in der Weise ausgebildet ist, dass nur solche Behälter (2) mit dem jeweiligen Behandlungsstrahl (26.1) beaufschlagt werden, bei denen die dem Behandlungsstrahl (26.1) entgegen gerichtete Kraftkomponente ihrer Gewichtskraft wenigstens gleich der Krafteinwirkung durch den Behandlungsstrahl (26.1) ist.

22. Reinigungsmaschine nach einem der vorhergehenden Ansprüche 20 oder 21, **dadurch gekennzeichnet, dass** das Behandlungsmedium zur Erzeugung der Behandlungsstrahlen (26.1) ein flüssiges Medium oder eine Behandlungsfiüssigkeit ist.

23. Reinigungsmaschine nach einem der vorhergehenden Ansprüche 20 bis 22, **gekennzeichnet durch** eine wenigstens eine Pumpe (28) aufweisende Versorgungsstrecke für die Behandlungsdüsenanordnung (23).

24. Reinigungsmaschine nach einem der Ansprüche 20 bis 23, **gekennzeichnet durch** ein Filter (29) in der Versorgungsstrecke.

25. Reinigungsmaschine nach einem der Ansprüche 20 bis 24, **gekennzeichnet durch** eine Heizeinrichtung (30) in der Versorgungsstrecke.

26. Reinigungsmaschine nach einem der Ansprüche 20 bis 25, **gekennzeichnet durch** eine Dosiereinrichtung (31) in der Versorgungsstrecke.

27. Reinigungsmaschine nach einem der vorhergehenden Ansprüche 20 bis 26, **dadurch gekennzeichnet, dass** die Behandlungsdüsenanordnung (23) oder diese Anordnung bildende Behandlungsdüsen (26, 26a) mit den Behältern (2) mitbewegbar sind.

28. Reinigungsmaschine nach einem der vorhergehenden Ansprüche 20 bis 27, **dadurch gekennzeichnet, dass** die Behandlungsdüsen (26a) der Behandlungsdusenanordnung (23) als Ringdüsen ausgebildet sind.

29. Reinigungsmaschine nach Anspruch 27, **dadurch gekennzeichnet, dass** die Behandlungsdüsen (26a) jeweils eine Düsenöffnung (32) für einen Behandlungsstrahl (26.1) und eine Ansaugöffnung (33) bilden.

30. Reinigungsmaschine nach einem der vorhergehenden Ansprüche 20 bis 29, **dadurch gekennzeichnet, dass** bezogen auf wenigstens eine horizontale Umlenkachse der Umlenkung (19) die Behandlungsdüsen (26, 26a) für die Behandlungsstrahlen (26.1) radial nach außen auf die behandelten Behälter gerichtet sind.

31. Reinigungsmaschine nach Anspruch 29, **dadurch gekennzeichnet, dass** die die Behandlungsdüsenanordnung (23) bildenden Behandlungsdüsen (26, 26a) auf einer von der Transportstrecke (5) im Bereich der Umlenkung (19) zumindest teilweise umschlossenen Bewegungsbahn bewegt werden.

32. Reinigungsmaschine nach einem der vorhergehenden Ansprüche 20 bis 31, **dadurch gekennzeichnet, dass** die Behälterträger (15) jeweils quer zur Transportrichtung (A) des Transportsystems (5) wenigstens zwei Aufnahmen (16) für jeweils einen Behälter (2) aufweisen.

33. Reinigungsmaschine nach einem der vorhergehenden Ansprüche 20 bis 32, **dadurch gekennzeichnet, dass** die Behälterträger Flaschenkörbe (15) und die Aufnahmen Flaschenzellen (16) sind.

## Claims

1. Method for treating bottles or like containers (2) in a cleaning machine (1) in which the containers (2), arranged in receptacles (16) of container carriers (15), are moved on a transporting section of a transport system (5) between a container input(6) and a container output (14) through a plurality of treatment zones of which at least one is a dipping bath (8), wherein on a diversion (19) formed inside the dipping bath (8) by the transporting stretch, on which diversion, due to the course of the transporting section, a turning of the containers (2) from a position with their container opening (2.1) oriented upwards into a position with the container opening (2.1) oriented downwards occurs, the interior of each container (2) is exposed in the dipping bath (8) to a treatment jet (26.1) of a treatment medium from a treatment nozzle arrangement (23), wherein the particular treatment jet (26.1) is generated and controlled by a treatment nozzle arrangement (23) at a distance from the treated container (2) and the container receptacle, **characterised in that** during operation the pressure and / or the volume of the treatment jets (26.1) are adjusted depending on the mass or the weight force of the containers (2), wherein the pressure and / or the output of the pump (28) is adjusted and / or controlled so that the at least one treatment jet (26.1) is only applied onto those containers (2) whose the force component of the weight force, acting in the axial direction of the treatment jet (26.1), counteracts the force exerted by the treatment jet at least to the extent that no movement of the container (2) currently being treated by the treatment jet (26.1) occurs.

2. Method according to claim 1, **characterised in that** the treatment jets (26.1) are controlled in such a way that the particular treatment jet (26.1) is only applied onto those containers (2) whose force component of their weight force, directed against the treatment jet (26.1), is at least equal to the force exerted by the treatment jet (26.1).

3. Method according to any one of the claims 1 or 2, **characterised in that** the pressure and / or the volume of the treatment jets (26.1) is changed at least one during the treatment.

4. Method according to claim 3, **characterised in that** the treatment jets (26.1) are interrupted at least once during the treatment of a container (2).

5. Method according to any one of the preceding claims, **characterised in that** the treatment medium for generating the treatment jets (26.1) is a liquid medium or a treatment liquid and / or a gaseous medium.

6. Method according to claim 5, **characterised in that** the treatment medium for generating the treatment jets (26.1) is taken from the dipping bath (8), for example by means of a supply section which has at least one pump (28).

7. Method according to claim 6, **characterised in that** the treatment medium is taken from the dipping bath (8) in a filtered state.

8. Method according to any one of the preceding claims, **characterised in that** the treatment medium is heated or warmed before it is taken from the treatment nozzle arrangement (23).

9. Method according to any one of the preceding claims, **characterised in that** an additive or active ingredient effective for the treatment is introduced into the treatment medium before it is taken out of the treatment nozzle arrangement (23).

10. Method according to claim 9, **characterised in that** the treatment medium is added with the active ingredient of the dipping bath.

11. Method according to any one of the preceding claims, **characterised in that** the treatment jets (26.1) are formed in such a way and oriented to the particular container (2) in such a way that treatment liquid already in the treated container (2) is forced out by the particular treatment jet (26.1).

12. Method according to any one of the preceding claims, **characterised in that** the treatment nozzle arrangement (23) or the treatment nozzles (26, 26a) forming this arrangement are moved with the containers (2).

13. Method according to any one of the preceding claims, **characterised in that** the treatment liquid forced out of the treated container (2) by the particular treatment jet (26.1) is at least partially extracted by means of at least one suction opening (33) adjacent to the container opening (2.1).

14. Method according to claim 13, **characterised in that** the extraction occurs in each case by means of at least one suction opening (33) which is provided on the particular treatment nozzle (26, 26a).

15. Method according to claim 13, **characterised in that** the extraction occurs in each case by means of a suction opening (33) enclosing the particular treatment nozzle (26a) in an annular manner.

16. Method according to any one of the preceding claims, **characterised in that**, relative to at least one horizontal diversion axis of the diversion (19), the treatment jets (26.1) are oriented radially or approximately radially outwards towards the treated containers.

17. Method according to claim 16, **characterised in that** the treatment nozzles (26, 26a) forming the treatment nozzle arrangement (23) are moved on a movement path at least partially enclosed by the transporting section (5) in the area of the diversion (19).

18. Method according to any one of the preceding claims, **characterised in that** the container carrier (15) has at least two receptacles (16) each for one container (2) in each case perpendicular to the direction of transport (A) of the transport system (5).

19. Method according to any one of the preceding claims, **characterised in that** the container carriers are bottle baskets (15) and the receptacles bottle cells (16).

20. Cleaning machine for cleaning bottles or such like containers (2) with a transport system (5) with which the containers (2), arranged in receptacles (16) of container carriers (15), are moved on a transporting section of a transport system (5) between a container input(6) and a container output (14) through a plurality of treatment zones of which at least one is a dipping bath (8), with at least one diversion (19) formed inside the dipping bath (8) by the transporting section, wherein on said diversion due to the course of the transporting section, a turning of the containers (2) from a position with their container opening (2.1) oriented upwards into a position with the container opening (2.1) oriented downwards occurs, and with a treatment nozzle arrangement (23) for exposing the interior of each container (2) in the dipping bath (8) to a treatment jet (26.1) of a treatment medium, wherein the treatment nozzle arrangement (23) generating the treatment jets (26.1) is at a distance from the containers (2) and the container receptacles (16) moved past, **characterised in that** during operation the pressure and / or the volume of the treatment jets (26.1) are adjustable depending on the mass or the weight force of the containers (2), for which purpose a pump (28) is provided, in which the pressure and / or the output are adjustable and / or controllable and **in that** a control device (27) is provided for the control of the treatment nozzle arrangement (23), so that the at least one treatment jet (26.1) is applied only to those containers (2) whose force component of the weight force, acting in the axial direction of the treatment jet (26.1), counteracts the force exerted by the treatment jet at least to the extent that no movement of the container (2) currently being treated by the treatment jet (26.1) occurs.

21. Cleaning machine according to claim 20, **characterised in that** the control device (27) is made for a control of the treatment nozzle arrangement (23) in such a way that the particular treatment jet (26.1) is only applied to those containers (2) whose force component of their weight force, directed against the treatment jet (26.1), is at least equal to the force exerted by the treatment jet (26.1).

22. Cleaning machine according to any one of the preceding claims 20 or 21, **characterised in that** the treatment medium for generating the treatment jets (26.1) is a liquid medium or a treatment liquid.

23. Cleaning machine according to any one of the preceding claims 20 to 22, **characterised by** a supply section for the treatment nozzle arrangement (23), said supply section having at least one pump (28).

24. Cleaning machine according to any one of claims 20 to 23, **characterised by** filter (29) in the supply section.

25. Cleaning machine according to any one of claims 20 to 24, **characterised by** a heating device (30) in the supply section.

26. Cleaning machine according to any one of claims 20 to 25, **characterised by** a dosing device (31) in the supply section.

27. Cleaning machine according to any one of the preceding claims 20 to 26, **characterised in that** the treatment nozzle arrangement (23) or the treatment nozzles (26, 26a) forming this arrangement can be moved with the containers (2).

28. Cleaning machine according to any one of the preceding claims 20 to 27, **characterised in that** the treatment nozzles (26a) of the treatment nozzle arrangement (23) are made as annular nozzles.

29. Cleaning machine according to claim 27, **characterised in that** the treatment nozzles (26a) each form a nozzle opening (32) for a treatment jet (26.1) and a suction opening (33).

30. Cleaning machine according to any one of the preceding claims 20 to 29, **characterised in that**, relative to at least one horizontal diversion axis of the diversion (19), the treatment nozzles (26, 26a) for the treatment jets (26.1) are oriented radially or approximately radially outwards towards the treated containers.

31. Cleaning machine according to claim 29, **characterised in that** the treatment nozzles (26, 26a) forming the treatment nozzle arrangement (23) are moved on a movement path at least partially enclosed by the transporting section (5) in the area of the diversion (19).

32. Cleaning machine according to any one of the preceding claims 20 to 31, **characterised in that** the container carriers (15) have at least two receptacles (16) each for one container (2) in each case perpendicular to the direction of transport (A) of the transport system (5).

33. Cleaning machine according to any one of the preceding claims 20 to 32, **characterised in that** the container carriers are bottle baskets (15) and the receptacles bottle cells (16).

## Revendications

1. Procédé servant à traiter des bouteilles ou des récipients (2) similaires dans une machine de nettoyage (1), dans laquelle les récipients (2) disposés dans des logements (16) de supports de récipient (15) sont déplacés sur une ligne de transport d'un système de transport (5) entre une entrée pour bouteilles (6) et une zone de distribution de bouteille (14), à travers plusieurs zones de traitement, au moins une desdites zones de traitement étant un bain de trempage (8), sachant qu'au niveau d'un système de renvoi (19) formé à l'intérieur du bain de trempage (8), en suivant la ligne de transport, les récipients (2) sont retournés depuis une position avec leur orifice de récipient (2.1) orienté vers le haut dans une position avec l'orifice de récipient (2.1) vers le bas, l'espace intérieur de chaque récipient (2) est soumis, dans le bain de trempage (8), à l'action d'un jet de traitement (26.1) d'un milieu de traitement en provenance d'un ensemble de buses de traitement (23), sachant que le jet de traitement (26.1) respectif est produit et commandé à l'aide d'un ensemble de buses de traitement (23) espacé du récipient (2) à traiter et du logement de récipient, **caractérisé en ce qu'**en fonctionnement la pression et/ou le volume des jets de traitement (26.1) sont ajustés en fonction de la masse ou de la force générée par le poids des récipients (2), sachant que la pression et/ou la quantité refoulée de la pompe (28) sont ajustées et/ou régulées, et **en ce que** ne sont exposés au jet de traitement (26.1) au moins au nombre de un que les récipients (2) dont la composante de force, agissant dans la direction axiale du jet de traitement (26.1), de la force générée par le poids contrecarre l'action de la force exercée par le jet de traitement au moins tant qu'un déplacement de chaque récipient (2) traité ne traverse pas le jet de traitement (26.1).

2. Procédé selon la revendication 1, **caractérisé en ce que** les jets de traitement (26.1) sont commandés de telle manière que ne sont exposés au jet de traitement (26.1) respectif que les récipients (2) pour lesquels la composante de force de leur force générée par le poids orientée dans le sens opposé au jet de traitement (26.1) est au moins identique à l'action de la force exercée par le jet de traitement (26.1).

3. Procédé selon l'une quelconque des revendications 1 ou 2, **caractérisé en ce que** la pression et/ou le volume des jets de traitement (26.1) sont modifiés au moins une fois au cours du traitement.

4. Procédé selon la revendication 3, **caractérisé en ce que** les jets de traitement (26.1) sont interrompus au moins une fois au cours du traitement d'un récipient (2).

5. Procédé selon l'une quelconque des revendications précédentes, **caractérisé en ce que** le milieu de traitement servant à générer les jets de traitement (26.1) est un milieu fluide ou un liquide de traitement et/ou un milieu sous forme gazeuse.

6. Procédé selon la revendication 5, **caractérisé en ce que** le milieu de traitement servant à générer les jets de traitement (26.1) est prélevé du bain de trempage (8) par exemple par l'intermédiaire d'une ligne d'alimentation présentant au moins une pompe (28).

7. Procédé selon la revendication 6, **caractérisé en ce que** le milieu de traitement est prélevé de manière filtrée du bain de trempage (8).

8. Procédé selon l'une quelconque des revendications précédentes, **caractérisé en ce que** le milieu de traitement est chauffé ou refroidi avant d'être déversé depuis l'ensemble de buses de traitement (23).

9. Procédé selon l'une quelconque des revendications précédentes, **caractérisé en ce qu'**un additif ou un principe actif efficace pour le traitement est introduit dans le milieu de traitement avant sa distribution depuis l'ensemble de buses de traitement (23).

10. Procédé selon la revendication 9, **caractérisé en ce que** le milieu de traitement comprenant le principe actif du bain de trempage est soumis à un dosage ultérieur.

11. Procédé selon l'une quelconque des revendications précédentes, **caractérisé en ce que** les jets de traitement (26.1) sont formés de telle manière et orientés sur le récipient (2) respectif de telle manière que le liquide de traitement déjà présent est refoulé par le jet de traitement (26.1) respectif dans le récipient (2) traité.

12. Procédé selon l'une quelconque des revendications précédentes, **caractérisé en ce que** l'ensemble de buses de traitement (23) ou bien les buses de traitement (26, 26a) formant ledit ensemble sont déplacés avec les récipients (2).

13. Procédé selon l'une quelconque des revendications précédentes, **caractérisé en ce que** le liquide de traitement refoulé par le jet de traitement (26.1) respectif en dehors du récipient (2) traité est aspiré au moins en partie par l'intermédiaire d'au moins un orifice d'aspiration (33) attenant à l'orifice de récipient (2.1).

14. Procédé selon la revendication 13, **caractérisé en ce que** l'aspiration est effectuée par l'intermédiaire de respectivement au moins un orifice d'aspiration (33), qui est prévu au niveau de la buse de traitement (26, 26a).

15. Procédé selon la revendication 13, **caractérisé en ce que** l'aspiration est effectuée respectivement par l'intermédiaire d'un orifice d'aspiration (33) entourant de manière à présenter une forme de bague la buse de traitement (26a) respective.

16. Procédé selon l'une quelconque des revendications précédentes, **caractérisé en ce que** les jets de traitement (26.1) sont orientés de manière radiale ou quasiment de manière radiale vers l'extérieur sur les récipients traités par rapport à au moins un axe de renvoi horizontal du système de renvoi (19).

17. Procédé selon la revendication 16, **caractérisé en ce que** les buses de traitement (26, 26a) formant l'ensemble de buses de traitement (23) sont déplacées sur une voie de déplacement entourée au moins en partie par la ligne de transport (5) dans la zone du système de renvoi (19).

18. Procédé selon l'une quelconque des revendications précédentes, **caractérisé en ce que** les supports de récipient (15) présentent respectivement de manière transversale par rapport au sens de transport (A) du système de transport (5), au moins deux logements (16) pour respectivement un récipient (2).

19. Procédé selon l'une quelconque des revendications précédentes, **caractérisé en ce que** les supports de récipient sont des paniers à bouteilles (15), et **en ce que** les logements sont des compartiments à bouteilles (16).

20. Machine de nettoyage servant à nettoyer des bouteilles ou des récipients similaires (2), comprenant un système de transport (5), à l'aide duquel les récipients (2) disposés dans des logements (16) de support de récipient (15) sont déplacés, sur une ligne de transport du système de transport (5) entre l'entrée pour bouteilles (6) et une zone de distribution de bouteille (14), à travers plusieurs zones de traitement, au moins une desdites zones de traitement étant un bain pour trempage (8), comprenant au moins un système de renvoi (19) formé par la ligne de transport à l'intérieur du bain pour trempage (8), au niveau duquel système de renvoi, en suivant la ligne de transport, les récipients (2) sont retournés depuis une position avec leur orifice de récipient (2.1) orienté vers le haut dans une position avec l'orifice de récipient (2.1) orienté vers le bas, ainsi que comprenant un ensemble de buses de traitement (23) servant à soumettre l'espace intérieur de chaque récipient (2) dans le bain de trempage (8) à un jet de traitement (26.1) d'un milieu de traitement, sachant que l'ensemble de buses de traitement (23) produisant les jets de traitement (26.1) est espacée des récipients (2) déplacés et des logements de récipient (16), **caractérisée en ce qu'**en fonctionnement la pression et/ou le volume des jets de traitement (26.1) peuvent être ajustés en fonction de la masse ou de la force générée par le poids des récipients (2), une pompe (28) étant prévue à cet effet, pour laquelle la pression et/ou la quantité refoulée peuvent être ajustées et/ou régulées, et **en ce qu'**un système de commande (27) est prévu aux fins de la commande de l'ensemble de buses de traitement (23) si bien que ne sont exposés au jet de traitement (26.1) au moins au nombre de un que les récipients (2), dont la composante de force agissant dans la direction axiale du jet de traitement (26.1) de la force générée par le poids contrecarre l'action de la force exercée par le jet de traitement au moins tant qu'un déplacement du récipient (2) respectivement traité ne traverse pas le jet de rayonnement (26.1).

21. Machine de nettoyage selon la revendication 20, **caractérisée en ce que** le dispositif de commande (27) est réalisé pour une commande de l'ensemble de buses de traitement (23) de manière à ce que ne soient soumis au jet de traitement (26.1) respectif que les récipients (2) pour lesquels la composante de force orientée dans le sens opposé au jet de traitement (26.1) de sa force générée par le poids est au moins identique à l'action de la force exercée par le jet de traitement (26.1).

22. Machine de nettoyage selon l'une quelconque des revendications précédentes 20 ou 21, **caractérisée en ce que** le milieu de traitement servant à produire des jets de traitement (26.1) est un milieu fluide ou un liquide de traitement.

23. Machine de nettoyage selon l'une quelconque des revendications 20 à 22, **caractérisée par** une ligne d'alimentation, présentant au moins une pompe (28), pour l'ensemble de buses de traitement (23).

24. Machine de nettoyage selon l'une quelconque des revendications 20 à 23, **caractérisée par** un filtre (29) dans la ligne d'alimentation.

25. Machine de nettoyage selon l'une quelconque des revendications 20 à 24, **caractérisée par** un dispositif de chauffage (30) dans la ligne d'alimentation.

26. Machine de nettoyage selon l'une quelconque des revendications 20 à 25, **caractérisée par** un système de dosage (31) dans la ligne d'alimentation.

27. Machine de nettoyage selon l'une quelconque des revendications précédentes 20 à 26, **caractérisée en ce que** l'ensemble de buses de traitement (23) ou les buses de traitement (26, 26a) formant ledit ensemble peuvent être accompagnés lors de leur déplacement des récipients (2).

28. Machine de nettoyage selon l'une quelconque des revendications 20 à 27, **caractérisée en ce que** les buses de traitement (26a) de l'ensemble de buses de traitement (23) sont réalisées sous la forme de buses annulaires.

29. Machine de nettoyage selon la revendication 27, **caractérisée en ce que** les buses de traitement (26a) forment respectivement un orifice de buse (32) pour un jet de traitement (26.1) et un orifice d'abstraction (33).

30. Machine de nettoyage selon l'une quelconque des revendications 20 à 29, **caractérisée en ce que** les buses de traitement (26, 26a) pour les jets de traitement (26.1) sont orientées de manière radiale vers l'extérieur sur les récipients traités par rapport à au moins un axe de renvoi horizontal du système de renvoi (19):

31. Machine de nettoyage selon la revendication 29, **caractérisée en ce que** les buses de traitement (26, 26a) formant l'ensemble de buses de traitement (23) sont déplacées sur une voie de déplacement entourée au moins en partie par la ligne de transport (5) dans la zone du système de renvoi (19).

32. Machine de nettoyage selon l'une quelconque des revendications 20 à 31, **caractérisée en ce que** les supports de récipient (15) présentent respectivement de manière transversale par rapport au sens de transport (A) du système de transport (5) au moins deux logements (16) pour respectivement un récipient (2).

33. Machine de nettoyage selon l'une quelconque des revendications précédentes 20 à 32, **caractérisée en ce que** les supports de récipient sont des paniers à bouteilles (15), et **en ce que** les logements sont des compartiments à bouteilles (16).
